# EUROPÄISCHE PATENTSCHRIFT

(11) **EP 1 742 198 B1**
(45) Veröffentlichungstag und Bekanntmachung des Hinweises auf die Patenterteilung: **10.10.2018**
(21) Anmeldenummer: 05405725.2
(22) Anmeldetag: 27.12.2005
(51) Int. Cl.: G10D 13/06

(54) **Dämpfungsring für Cymbal**
Damping ring for cymbal
Anneau d'amortissement pour cymbale

(30) Priorität: 06.01.2005 CH 172005
(43) Veröffentlichungstag der Anmeldung: 10.01.2007
(73) Patentinhaber: Hirschi, Reto, 2502 Biel (CH)
(72) Erfinder: Hirschi, Reto, 2502 Biel (CH)
(74) Vertreter: Braun, André jr.

(56) Entgegenhaltungen:
- US-A- 3 705 528
- US-A1- 2004 144 234
- US-A1- 2005 257 663
- US-B1- 6 239 343
- ANONYMOUS: "Slug Percussion CW15 Felt Cymbal Washers Bag Of 6" INTERNET ARTICLE, [Online] 30. Dezember 2004 (2004-12-30), XP002409070 Gefunden im Internet: URL:http://web.archive.org/web/20041204194 529/www.music123.com/Slug-Percussion-CW15- Felt-Cymbal-Washers-Bag-Of-6-i86358.music> [gefunden am 2006-11-24]
- ANONYMOUS: "GEWA BECKEN UNTERLEGSCHEIBE GUMMI" INTERNET ARTICLE, [Online] Juli 2000 (2000-07), XP002409071 Gefunden im Internet: URL:http://www.thomann.de/gb/gewa_beckenst aenderfilz_800314.htm> [gefunden am 2006-11-24]

## Beschreibung

Die Erfindung betrifft eine Cymbal gemäss dem Oberbegriff des unabhängigen Patentanspruchs 1.

Das heute allgemein unter der Bezeichnung "Cymbal" bekannte Schlaginstrument wurde früher im deutschsprachigen Bereich "Zimbel" genannt und kursiert heute auch noch als "Becken". Unter dem anglo-amerikanischen Einfluss hat sich nun die Bezeichnung "Cymbal" gegenüber der früher üblichen Schreibweise eindeutig durchgesetzt und wird deshalb im vorliegenden Zusammenhang beibehalten, zumal dies dem heute allgemein in Fachkreisen, Musikalienhandlungen und in der Fachliteratur verwendeten Ausdruck entspricht.

Es ist bekannt, dass die Cymbal schon sehr früh in China, unter anderem zum Erschrecken des Feindes im Krieg, benutzt und Anfang des 20. Jahrhunderts aus China und der Türkei nach Europa eingeführt und von Jazzpionieren in deren Instrumentarium eingegliedert wurde. Heute gibt es von diesen flach gewölbten, gehämmerten Bronzescheiben, die entweder hängend oder auf einem Ständer eingesetzt werden, bereits unzählige Varianten, die sich insbesondere durch Grösse und Klangcharakter unterscheiden. Im Rahmen des modernen Drumsets spielt die Cymbal, deren Bronzelegierungen von den Herstellern meist geheim gehalten werden, eine zentrale Rolle bei der Rhythmusgestaltung.

Eine Besonderheit dieses unscheinbaren Schlaginstruments liegt unter anderem darin, dass es oft in einer Lautstärke auftritt, die selbst ohne Verstärkung bisweilen ohrenbetäubende Ausmasse erreichen kann und sich bisher nur schwer und unter Inkaufnahme grosser Nachteile beherrschen liess. Die Folge dieser schwierigen akustischen Beherrschbarkeit ist nicht selten, dass die umsitzenden Mitspieler - und natürlich auch die Konzertbesucher - Ohrstöpsel gebrauchen oder Tinnitus als Gehörschäden davontragen.

Es ist im übrigen eine bekannte Tatsache, dass Jugendliche, die regelmässig Diskotheken, Pop- bzw. Rockkonzerte und Technoveranstaltungen besuchen, die dabei übliche Schallüberexposition nicht vertragen und auf die Dauer Höreinbussen im Hochtonbereich davontragen. Man ist daher zum Schutze dieser Jugendlichen dazu übergegangen, den Schallimmissions-Grenzwert an öffentlichen Veranstaltungen zu begrenzen. In der Schweiz wurde hierfür in der Verordnung vom 24. Januar 1996 der zulässige Grenzwert auf 93 dB(A) festgelegt.

Während nun die Dämpfung der Lautstärke bei den meisten anderen Instrumenten, beispielsweise bei den Trommeln und Pauken, auf recht unterschiedliche, vielfältige Weise angegangen wurde und heute keine besonderen Schwierigkeiten mehr bereitet, ist dies bei der Cymbal immer noch problematisch. Hier ist es einerseits dem Drummer selbst überlassen, die übermässige Lautstärke mit Hilfsmitteln, beispielsweise durch Anbringung von Klebestreifen oder ähnliches, zu begrenzen; andererseits ist man zum Teil auch darauf angewiesen, die gesamte Lautstärke der Band im Interesse der Erzielung eines homogenen Sounds durch einen sogenannten "Limiter" zu begrenzen. Beim Einsatz eines solchen Limiters wird die Höchstlautstärke der gesamten (!) Band beim Überschreiten des gesetzlich zulässigen Grenzwerts von 93 Dezibel sofort auf diesen Grenzwert herabgesetzt. Diese Massnahme hat aber verständlicherweise auf die Band und deren Dynamik untolerierbare Auswirkungen, da sie den Gesamtklangcharakter der Band beeinträchtigt und somit lediglich eine am falschen Ort eingesetzte Symptombehandlung darstellt.

Um das Publikum vor der übermässigen Lautstärke der Cymbal zu schützen, ist es ferner schon versucht worden, vor das Instrument eine Plexiglaswand zu stellen. Damit wurde zwar eine gewisse Dämpfung erreicht, doch hat sich die Anwendung dieser den Lichteinfall störenden und spiegelnden Plexiglaswände nicht bewährt, da sie zudem einen Echoeffekt mit sich bringen und den für den Drummer wichtigen Kontakt zum Publikum stören.

Im Gegensatz zu den Trommeln gibt es also, wie erwähnt, für die Cymbal noch so gut wie keine Ansätze, um deren Lautstärke unter Beibehaltung des für das Instrument typischen Klangcharakters zu vermindern. Die bisher bekannt gewordenen, an der Cymbal anbringbaren, zur Verminderung der Lautstärke einsetzbaren Vorrichtungen sind im allgemeinen schalldämpfende Abdeckscheiben, die auf der mit dem Schlagstock in Berührung kommenden Oberfläche der Cymbal angebracht werden und ausschliesslich in ÜbungsSessions oder bei der individuellen Benutzung zwecks Schonung der anwohnenden Umwelt verwendbar sind, da sie den Klangcharakter des Instruments nicht nur verändern, sondern meist praktisch zum Verschwinden bringen.

Ein Beispiel hierfür liefert die am 25. Juli 1978 veröffentlichte US-PS 4.102.235 von L.G. Le Masters. Gemäss Fig. 3 wird hier ein Grossteil der Cymbal-Oberfläche mit einer schweren Scheibe 10 aus in Öl gegerbtem Leder abgedeckt, so dass diese ausschliesslich für Übungszwecke ("practice sessions", Spalte 4, Zeile 66) verwendbare Scheibe die Lautstärke des Instruments zwar stark dämpft, den Klangcharakter dagegen drastisch verändert. Das bewusst hoch gewählte, relativ grosse spezifische Gewicht der Abdeckscheibe (Spalte 3, Zeilen 15 ff.) wird dabei besonders hervorgehoben, da die schwere Scheibe ohne jegliche Hilfsmittel, wie Klammern, auf der Cymbal aufliegen soll, dadurch aber den direkten Kontakt zwischen Schlagstock und Instrument verunmöglicht. Der Drummer hat infolgedessen auch keinerlei Möglichkeit mehr, den "Sound" des Instruments individuell zu beeinflussen, was bei dem ausserhalb der Band stattfindenden individuellen Üben zwar kaum eine Rolle spielen mag, in der Konzertpraxis aber nicht akzeptabel ist.

Die Verwendung dieser Übungsscheibe (drum practice pad) auf der bespielbaren Cymbal-Oberfläche soll somit in erster Linie durch die Erhöhung des Eigengewichts der Cymbal (claim 1) Vibrationen und Schaukelbewegungen des Instruments abblocken, wobei die schwere Lederscheibe allein durch ihr Eigengewicht - im Anspruch 2 mit 5 bis 7 Unzen pro Quadratfuss angegeben - auf der Cymbaloberfläche liegen bleibt.

Weitere derartige, auf der Cymbal-Oberfläche aufliegende Dämpfungsscheiben zeigen die US-PS 4 037 509 und 5 922 980.

Aus dem Stand der Technik sind Dämpfungsringe mit einem Mindestdurchmesser von 36mm bekannt. Aus der Patentschrift US 3'705'528 ist zudem ein Dämpfungsring aus nicht plastisch verformbarem Material bekannt, wobei auf der Unterseite des Dämpfungsrings ein aus Metall erstelltes Stützorgan angeordnet ist, das sich bis in den Umfangsbereich des Dämpfungsrings erstreckt und diesen satt an die Metallscheibe anpresst. Die Patentanmeldung US 2004/144234 A1 zeigt des Weiteren ein Cymbal mit Metallscheibe, welche in ihrem Mittelbereich eine Bohrung zur lösbaren Anordnung an einem mit Befestigungsmitteln versehenen Gestell aufweist, wobei unterhalb der genannten Bohrung ein Dämpfungsring aus schwingungsdämpfendem Material angeordnet ist, der mindestens an einem zur genannten Bohrung konzentrischen Teil der Gesamtfläche der genannten Metallscheibe anliegt und dadurch bei der Betätigung des Instruments dessen Lautstärke dämpft.

Von diesen bekannten Vorrichtungen unterscheidet sich der Gegenstand der vorliegenden Erfindung sowohl durch den Ort der Anbringung der Dämpfungsscheibe als auch durch die angestrebte Funktion derselben und schliesslich auch durch das verwendete Material. Hier kommt es eben nicht darauf an, die Lautstärke um jeden Preis zu dämpfen, sondern das Instrument soll insbesondere beim normalen Einsatz vor dem Publikum seinen typischen Klangcharakter beibehalten und dabei aber dennoch eine Regulierung seiner Lautstärke bei Anpassung an unterschiedliche Raumverhältnisse gestatten.

Dank der Anbringung dieser Dämpfungsscheibe an der Unterseite der Cymbal werden - im Gegensatz zu den oberhalb angeordneten Dämpfungsscheiben - unliebsame Schwingungen sofort ausgeglichen und Schaukelbewegungen mit Sicherheit blockiert, während das Spielgefühl des Drummers dank des direkten Kontaktes seines Schlagstockes mit der Bronzescheibe nicht beeinträchtigt wird.

Es ist daher die Aufgabe der vorliegenden Erfindung, eine Cymbal vorzuschlagen, welche es gestattet, deren Lautstärke unter Beibehaltung des für das Instrument typischen Klangcharakters mit einfachen Mitteln zu dämpfen und ferner den akustischen Gegebenheiten, insbesondere der Grösse und dem Klangverhalten des betreffenden Raumes, anzupassen.

Diese Aufgabe wird durch die im kennzeichnenden Teil des unabhängigen Patentanspruchs 1 definierte Erfindung gelöst. Nachstehend wird anhand der beiliegenden Zeichnung ein Ausführungsbeispiel der erfindungsgemässen Cymbal beschrieben. Es zeigen:
- Fig. 1: eine vereinfachte Explosivdarstellung des Oberteils einer Ausführungsform der erfindungsgemässen Cymbal und
- Fig. 2: eine Schnittdarstellung im Bereich des Dämpfungsorgans.

Die in Fig. 1 dargestellte Cymbal weist in bekannter Weise eine aus einer Bronzelegierung erstellte kreisrunde Metallscheibe 1 auf, deren Mittelbereich unter Bildung der sogenannten Kuppe 1a leicht nach aussen gewölbt ist. Mittels einer zentralen Bohrung lässt sich die Metallscheibe 1 auf einen Stift 2 aufschieben, dessen oberer Abschnitt zwecks Aufnahme einer Flügelschraube 3 mit einem Gewinde versehen ist. Der untere Abschnitt des Stiftes 2 weist eine Ringschulter 4 auf, die eine Anpressscheibe 5 trägt. Zwischen der Anpressscheibe 5 und der Innenfläche der Kuppe 1a befindet sich ein Dämpfungsring 6, der beim Festziehen der Flügelschraube 3 von der Anpressscheibe 5 gegen die Innenfläche der Kuppe 6 gepresst wird, so dass der Dämpfungsring 6 satt an der Metallscheibe 1 anliegt.

Um den gegenseitigen metallischen Kontakt zwischen dem Stift 2 und der Metallscheibe 1 zu verhindern, ist der Stift mindestens im Bereich der zentralen Bohrung der Metallscheibe 1 mit einer nicht dargestellten Kunststoffhülse versehen, die den Stift 2 in diesem Bereich umgibt und damit den Kontakt des Stiftes mit der Metallscheibe verhindert. Zwischen der Kuppe 1a und der Flügelschraube 3 ist ferner eine Unterlagscheibe und ein Filzring 7 eingelegt, dessen Funktion es ist, die bei einem Kontakt Metall auf Metall entstehenden störenden Nebengeräusche zu vermeiden und ferner der Rissbildung im Grenzbereich der Metallscheibenbohrung vorzubeugen. Bei einer bekannten Form der Cymbal ist ein solcher Filzring, dessen Durchmesser in jedem Fall nicht mehr als 30 mm beträgt, auch unterhalb der Kuppe 1a angeordnet, um auch hier den metallischen Kontakt des Stiftes 2 mit der Metallscheibe 1 mit Sicherheit zu verhindern. Dieser Filzring, dessen Ausdehnung sich somit ganz auf den mittleren Teil der Kuppe 1a beschränkt, hat jedoch auf die Lautstärke des Instruments keinen Einfluss, da er den schwingenden Teil der Metallscheibe gar nicht erreicht.

Der Stift 2 ist ferner mit seinem untersten Abschnitt an einem an sich bekannten Schrägsteller 8 befestigt, sodass die Metallscheibe 1 auf ihrem ortsfesten Gestell, beispielsweise einem Dreifuss, nach Belieben geneigt werden kann.

Der Dämpfungsring 6 kann beispielsweise im Aussendurchmesser zwischen 4 und 20 cm schwanken und im Extremfall auch dem gesamten Aussendurchmesser der Metallscheibe 1 entsprechen. Die Dicke des Dämpfungsringes 6 liegt vorzugsweise zwischen 2 und 20 mm. Besteht der Dämpfungsring 1 aus einem biegsamen Material, beispielsweise Filz, dann kann das satte Anliegen desselben an der unteren Aussenfläche der Metallscheibe dadurch gewährleistet werden, dass unterhalb des Dämpfungsringes ein aus Metall oder Kunststoff erstelltes Stützorgan eingelegt ist, das sich bis in den peripherischen Aussenbereich des Dämpfungsringes erstreckt und das satte Anliegen desselben an der Metallscheibe sicherstellt. Ein solches Stützorgan kann beispielsweise einen zentralen Ring aufweisen, von welchem diverse, gleichmässig verteilte Haltearme radial nach aussen ragen.

Gemäss einer weiteren Variante des Dämpfungsringes 6 wird anstelle des biegsamen Filzes ein zwar elastischer, aber doch in seiner Struktur festerer Werkstoff gewählt. Ein besonders geeignetes Material ist z. B. der Zellkautschuk, ein poröser Naturkautschuk von relativ geringem spezifischem Gewicht, der unter Wärmeanwendung leicht formbar ist und seine einmal erreichte Form dann beibehält. Dieser Zellkautschuk, zur Zeit in Stärken von 2 bis 30 mm lieferbar, ist ein Polymerisat aus Ethylen, Propylen und einem geringen Dien-Anteil, das unter der Kurzbezeichnung "EPDM" im Handel ist. Als besonders geeignet erweisen sich die unter den Bezeichnungen EP 4015/S-145 und CR 4023/S-160 erhältlichen Varianten, die sich dem Kuppenbereich der Cymbal exakt anformen lassen, dank ihrer Elastizität satt anliegen und ferner relativ hohe mechanische Beanspruchungen aushalten, was im zentralen Befestigungsbereich von grosser Bedeutung ist.

Der funktionsspezifische Einsatz dieser Werkstoffe für Zwecke der Schwingungsdämpfung ist selbst für den Werkstofffachmann überraschend und der Verwendung von Filz schon wegen des wesentlich geringeren Herstellungskosten überlegen.

Ein weiteres, zur Schwingungsdämpfung an Cymbalen verwendbares Material ist das Zell-Polyaethylen, das im Handel unter der Kurzbezeichnung P-XES 2000-45 bekannt ist. Aber auch andere, auf Textil-, Silicon- oder sonstiger Kunststoffbasis hergestellte Dämpfungsringe können für den Zweck der Lautstärken-Dämpfung mit Erfolg eingesetzt werden.

Ein besonderer Vorteil des erfindungsgemässen Dämpfungsringes ist darin zu sehen, dass hier im Gegensatz zu den bisherigen Versuchen eine Methode zur Lautstärkendämpfung gewählt ist, welche eine unkomplizierte Anbringung am Gestell der Cymbal gestattet, so dass sich der Dämpfungsring mit wenigen Handgriffen auswechseln lässt. Dies ist vor allem deshalb von Vorteil, da die Lautstärke nun den akustischen Gegebenheiten, vor allem der Raumgrösse, auf einfachste Weise rasch angepasst werden kann. Der Drummer hält sich hierzu einen Vorrat verschiedener Dämpfungsringe und montiert die passende Grösse je nach Bedarf.

Wie Versuche gezeigt haben, übt der auf die beschriebene Weise an der Metallscheibe der Cymbal montierte Dämpfungsring auf den Klangcharakter des Instrumentes mit Ausnahme der Lautstärkenminderung keinen Einfluss aus. Der für die Cymbal so charakteristische "Sound" bleibt also erhalten.

Im übrigen gibt es zahlreiche Anwendungsfälle der Cymbal, in welchen der Dämpfungsring 6 einerseits ein möglichst geringes Gewicht aufweisen, andererseits aber ein längeres Nachschwingen zulassen soll, wobei aber die in dem als Kuppe 1a bezeichneten Zentralbereich normalerweise auftretenden, störenden hohen Obertöne absorbiert werden sollen. In diesen Fällen ist es von Vorteil, den Dämpfungsring 6 mindestens teilweise aus einem Werkstoff, zum Beispiel Styropor zu erstellen, welcher von einer Vielzahl kleiner Luftbläschen durchsetzt ist. Auch die vorerwähnten Kunststoffe lassen sich im Verlaufe des Herstellungsverfahrens mit einer solchen Porosität versehen, welche neben der erwünschen Gewichtsverringerung dennoch ihre Stabilität bewahren.

Dank dieser Ausbildung des Dämpfungsringes 6 werden im Bereich der Kuppe 1a die den Zuhörer störenden hohen Obertöne absorbiert, wogegen die Metallscheibe 1 als Ganzes nun ein praktisch obertonfreies Nachschwingen erlaubt, was sich insbesondere bei Dämpfungsringen grösseren Durchmessers bewährt.

Unter "schwingungsdämpfendem Material" wird im vorliegenden Zusammenhang jeder Werkstoff verstanden, der beim direkten Kontakt mit der Metallscheibe deren Schwingung teilweise absorbiert.

## Patentansprüche

1. Eine als Cymbal ausgebildete Metallscheibe (1) mit einem Dämpfungsring (6), welche in ihrem Mittelbereich eine Bohrung zur lösbaren Anordnung an einem mit Befestigungsmitteln versehenen Gestell aufweist, wobei der aus schwingungsdämpfendem Material ausgebildete Dämpfungsring (6) unterhalb der genannten Bohrung angeordnet ist und mindestens an einem zur Bohrung konzentrischen Teil der Gesamtfläche der genannten Metallscheibe anliegt und aus elastischem Material gebildet ist, **dadurch gekennzeichnet, dass** der Dämpfungsring einen Mindestdurchmesser von 40 mm aufweist.

2. Die als Cymbal ausgebildete Metallscheibe (1) mit einem Dämpfungsring (6) gemäss Anspruch 1, **dadurch gekennzeichnet, dass** der Dämpfungsring (6) einen Durchmesser zwischen 40 und 200 mm und eine Dicke zwischen 2 und 20 mm aufweist.

3. Die als Cymbal ausgebildete Metallscheibe (1) mit einem Dämpfungsring (6) gemäss einem der Ansprüche 1 oder 2, **dadurch gekennzeichnet, dass** der Dämpfungsring (6) aus einem unter Wärmeeinwirkung formbaren Material, hergestellt und damit der Form einer Kuppe (1a) durch Vorformung anpassbar ist.

4. Die als Cymbal ausgebildete Metallscheibe (1) mit einem Dämpfungsring (6) gemäss einem der Ansprüche 1 bis 3, **dadurch gekennzeichnet, dass** der Dämpfungsring aus als "Zellkautschuk" bekanntem Ethylen-Propylen-Dien-Monomer hergestellt ist.

5. Die als Cymbal ausgebildete Metallscheibe (1) mit einem Dämpfungsring (6) gemäss einem der Ansprüche 1 bis 3, **dadurch gekennzeichnet, dass** der Dämpfungsring aus einem Zell-Propylen, vorzugsweise der Variante P-XES 2000-45, hergestellt ist.

6. Die als Cymbal ausgebildete Metallscheibe (1) mit einem Dämpfungsring (6) gemäss einem der Ansprüche 1 bis 3, **dadurch gekennzeichnet, dass** der gesamte Dämpfungsring (5) aus einem mit Luftbläschen durchsetzten Kunststoff erstellt ist.

## Claims

1. A metal disc (1) configured as a cymbal having a damping ring (6) that has, in a middle region thereof, a hole for releasable arrangement on a frame provided with fastening means, wherein the damping ring (6), which is formed of a vibration-damping material, is arranged below the aforementioned hole, and abuts at least against a part of the total area of the aforementioned metal disc that is concentric to the hole and is formed of an elastic material, the metal disc being **characterized in that** the damping ring has a minimum diameter of 40 mm.

2. The metal disc (1) configured as a cymbal having a damping ring (6) according to claim 1, **characterized in that** the damping ring (6) has a diameter of between 40 and 200 mm and a thickness of between 2 and 20 mm.

3. The metal disc (1) configured as a cymbal having a damping ring (6) according to claim 1 or 2, **characterized in that** the damping ring (6) is produced from a material that can be formed under the influence of heat and can thus be adapted to the shape of a dome (1a) by preforming.

4. The metal disc (1) configured as a cymbal having a damping ring (6) according to any of claims 1 to 3, **characterized in that** the damping ring is produced from an ethylene propylene diene monomer known as "cellular rubber".

5. The metal disc (1) configured as a cymbal having a damping ring (6) according to any of claims 1 to 3, **characterized in that** the damping ring is produced from a cellular propylene, preferably the variant P-XES 2000-45.

6. The metal disc (1) configured as a cymbal having a damping ring (6) according to any of claims 1 to 3, **characterized in that** the entire damping ring (5) is created from a plastic interspersed with air bubbles.

## Revendications

1. Disque métallique (1) conçu comme une cymbale dotée d'un anneau d'amortissement (6), présentant un alésage en son centre pour le placer de manière amovible sur un support pourvu de moyens de fixation, de sorte que l'anneau d'amortissement (6), fabriqué dans un matériau qui amortit les vibrations,
est placé en dessous de l'alésage mentionné et repose au moins contre une partie concentrique, par rapport au trou, de la surface totale dudit disque métallique et est constitué d'un matériau élastique, **caractérisé en ce que** l'anneau d'amortissement présente un diamètre minimal de 40 mm.

2. Disque métallique (1) conçu comme une cymbale dotée d'un anneau d'amortissement (6), selon la revendication 1, **caractérisé en ce qu'**un anneau d'amortissement (6) présente un diamètre compris entre 40 et 200 mm et une épaisseur comprise entre 2 et 20 mm.

3. Disque métallique (1) conçu comme une cymbale dotée d'un anneau d'amortissement (6), selon l'une des revendications 1 ou 2, **caractérisé en ce que** l'anneau d'amortissement (6) est fabriqué à partir d'un matériau thermoformable et peut ainsi être adapté à la forme d'un dôme (1a) par préformage.

4. Disque métallique (1) conçu comme une cymbale dotée d'un anneau d'amortissement (6), selon l'une des revendications 1 à 3, **caractérisé en ce que** l'anneau d'amortissement est fabriqué en « caoutchouc cellulaire », aussi connu sous le nom d'éthylène-propylène-diène monomère.

5. Disque métallique (1) conçu comme une cymbale dotée d'un anneau d'amortissement (6), selon l'une des revendications 1 à 3, **caractérisé en ce que** l'anneau d'amortissement est fabriqué dans un propylène alvéolaire, de préférence la variante P-XES 2000-45.

6. Disque métallique (1) conçu comme une cymbale dotée d'un anneau d'amortissement (6), selon l'une des revendications 1 à 3, **caractérisé en ce que** l'intégralité de l'anneau d'amortissement (5) est fabriqué à partir d'un plastique contenant de petites bulles d'air.
